# FASCICULE DE BREVET EUROPEEN

(11) **EP 0 165 850 B1**
(45) Date de publication et mention de la délivrance du brevet: **26.10.1988**
(21) Numéro de dépôt: 85401034.5
(22) Date de dépôt: 28.05.1985
(51) Int. Cl.: H05G 1/26, H05G 1/52, H01J 35/24

(54) **Procédé de contrôle de la position du foyer d'un tube raduogène, et dispositif de contrôle mettant en oeuvre ce procédé**
Verfahren zur Steuerung der Position des Brennflecks einer Röntgenröhre und Steuervorrichtung zur Durchführung dieses Verfahrens
Method for controlling the focal position in an X-ray tube and control system for carrying out this method

(30) Priorité: 30.05.1984 FR 8408489
(43) Date de publication de la demande: 27.12.1985
(73) Titulaire: THOMSON-CGR, 75015 Paris (FR)
(72) Inventeur: Plessis, André, F-75379 Paris Cedex 08 (FR); Seite, Guy-Henri, F-75379 Paris Cedex 08 (FR)
(74) Mandataire: Grynwald, Albert

(56) Documents cités:
- EP-A- 0 074 596
- EP-A- 0 083 465
- WO-A-82/01124
- FR-A- 2 317 849
- FR-A- 2 485 208
- US-A- 4 160 909

## Description

L'invention concerne un procédé de contrôle de la position du foyer d'un tube radiogène, applicable à le surveillance d'équipements radiologiques munis de tubes radiogènes et, au montage de ces derniers dans des gaines. L'invention concerne également un dispositif de contrôle permettant la mise en oeuvre de ce procédé.

Un ensemble radiogène comporte de manière classique, un tube radiogène muni d'une cible appelée anode, et d'un émetteur d'électrons appelé cathode. La cathodé émet des électrons de façon directive, pour former un faisceau d'électrons qui viennent frapper très localement la cible en une très petite zone, appelée foyer du rayonnement X. Les électrodes anodes et cathodes sont contenues dans une enveloppe où règne un vide propre à favoriser l'émission thermoélectronique. L'enveloppe et les électrodes constituent dans leur ensemble le tube radiogène.

Ce tube radiogène, pour être normalement utilisé, est contenu dans une gaine qui assure notamment les rôles suivants:
-protéger l'utilisateur de la haute tension;
-protéger l'utilisateur du rayonnement X;
-contenir l'huile d'isolement haute tension nécessaire au fonctionnement;
-fixer le tube par rapport à une fenêtre de sortie du rayonnement X.

Dans l'ensemble du rayonnement X émis à partir du foyer, seule une fraction est utilisée, ayant généralement la forme d'un cône dont le sommet est le foyer, et dont la section est définie par l'ouverture de la fenêtre de sortie de la gaine.

Une condition essentielle pour obtenir les qualités géométriques requises du faisceau de rayonnement X, réside dans le centrage du foyer par rapport à cette fenêtre. Généralement le foyer est centré par rapport à la fenêtre de sortie, de sorte que l'axe géométrique de cette fenêtre passe par le foyer; cet axe géométrique de la fenêtre de sortie, constituant ainsi l'axe du faisceau utile du rayonnement X.

La gaine équipée du tube radiogène est couramment associée, pour former un ensemble radiogène, avec un dispositif tel qu'un localisateur ou un limiteur de faisceau. A cette fin, les formes géométriques de la fenêtre de sortie de la gaine, sont telles qu'elles servent de référence pour l'assemblage mécanique de la gaine équipée et, du limiteur de faisceau par exemple; l'alignement de l'axe de l'ouverture du limiteur de faisceau, sur l'axe prévu du faisceau de rayonnement X, étant ainsi très simplifié grâce au centrage préalable du foyer.

Les constructeurs d'ensemble radiogène effectuent couramment la mesure du centrage du foyer de rayons X par rapport aux références mécaniques dont est munie la fenêtre de sortie. Pour ce faire, il est utilisé un moyen récepteur ou détecteur sensible au rayonnement X, tel qu'une caméra par exemple qui se fixe sur la fenêtre de sortie, en appui sur les faces de référence de cette dernière; cette caméra comportant également des éléments permettant de réaliser l'image du foyer, sur un film ou sur un écran sur lequel est matérialisé, au moyen de fils ou de gravures, l'axe théorique de la fenêtre de sortie. Le décentrage de l'image du foyer permet de calculer le décentrage du foyer par rapport à l'axe de la fenêtre, en fonction des caractéristiques géométriques de la caméra.

Les inconvénients de cette méthode sont:
-qu'elle conduit à obturer le champ utile d'irradiation pendant la mesure;
-qu'elle oblige à un interprétation des résultats qui interdit des mesures en temps réel;
-qu'elle offre une faible sensibilité, d'où un manque de précision.

Ces inconvénients, outre le désavantage qu'ils présentent pour le contrôle de la position du foyer pour le centrage de ce dernier, interdisent l'utilisation de cette méthode pour le contrôle de la position de ce foyer, durant le fonctionnement de l'équipement radiologique auquel appartient le tube radiogène.

Pourtant, il est d'une grande importance de connaître les variations éventuelles de la position spatiale du foyer, ces variations de position du foyer pouvant avoir dans certains cas des conséquences graves sur la qualité d'une image radiologique.

La présente invention concerne un procédé de contrôle de la position du foyer d'un tube radiogène, permettant un contrôle instantané de la position du foyer avec une grande précision, ausi bien dans le cadre d'un contrôle en usine ou en laboratoire, que dans le cadre d'un fonctionnement réel d'une installation radiologique.

Selon l'invention, un procédé de contrôle de la position du foyer d'un tube radiogène, dans lequel une image dudit foyer est réalisée à l'aide d'un sténopé et permet d'effectuer ledit contrôle de position suivant au moins un premier axe donné, ledit tube radiogène étant contenue dans une gaine et produisant un faisceau de rayonnement X sortant de ladite gaine par une fenêtre de sortie, est caractérisé en ce qu'il consiste à centrer ledit sténopé sur un axe de référence coupant ledit premier axe en un point constituant une position de référence par rapport à laquelle s'effectue ledit contrôle, puis à réaliser ladite image sur les plans d'entrée d'au moins deux moyens détecteurs, contigus, sensibles au rayonnement X, lesdits plans d'entrée constituant une longueur utile de mesure et étant séparés par une ligne médiane par laquelle passe ledit axe de référence et de part et d'autre de laquelle est répartie ladite image, puis à comparer des signaux de sortie générés par chacun desdits moyens détecteurs en fonction de la répartition de ladite image, de manière à obtenir un signal de différence ayant une valeur nulle quand ledit foyer occupe ladite position de référence.

L'invention sera mieux comprise et d'autres avantages de celle-ci apparaîtront mieux à la lumière de la description qui va suivre, donnée uniquement à titre d'exemple et faite en référence aux dessins annexés dans lesquels:
-la figure 1 montre une gaine, contenant un tube radiogène, associée à un dispositif de contrôle conforme à l'invention permettant la mise en oeuvre du procédé de l'invention;
-la figure 2 montre une courbe de réponse de moyens détecteurs utilisés dans le dispositif de contrôle de l'invention;
-la figure 3 est une construction géométrique servant à expliquer une version du procédé de l'invention;
-la figure 4 montre une installation radiologique dans laquelle le procédé et le dispositif de contrôle selon l'invention réalisent un asservissement de la position du foyer;
-la figure 5 shématise une boucle d'asservissement selon laquelle le dispositif de contrôle met en oeuvre une dernière variante du procédé de l'invention.

La figure 1 montre une première version d'un dispositif de contrôle 15 selon l'invention, permettant la mise en oeuvre du procédé selon l'invention pour contrôler, dans une gaine 1 contenant un tube radiogène 2, la position d'un foyer f par rapport à une fenêtre de sortie 10 dont est muni la gaine 1.

Le tube radiogène 2 comporte une anode 3, du type anode tournante dans l'exemple non limitatif décrit, cette anode 3 étant solidaire d'un rotor 4 par l'intermédiaire d'un arbre 5. Une cathode 6 est disposée d'une manière conventionnelle en face de l'anode 3 et délivre en fonctionnement des électrons (non représentés) qui déterminent sur l'anode 3 le foyer f. Le foyer f constitue la source d'un faisceau de rayonnement X 9 qui sort de la gaine 1 par la fenêtre de sortie 10.

La fenêtre de sortie 10 comporte un axe géométrique 11 qui, quand le foyer f est centré par rapport à la fenêtre de sortie 10 ainsi que dans l'exemple montré par la figure 1, constitue également l'axe du faisceau de rayonnement X 9. La fenêtre de sortie 10 comporte des faces de références 34, particulièrement destinées, lors de l'assemblage de la gaine 1 et d'un dispositif limiteur de faisceau (non représenté), au centrage de ces éléments l'un par rapport à l'autre.

Selon l'invention, le contrôle de la position du foyer f s'effectue suivant au moins un premier axe 8, ce permier axe 8 étant dans l'exemple non limitatif décrit parallèle à l'arbre 5. Ce contrôle de position du foyer f s'effectue en outre par rapport à une position de référence Pᵣ, déterminée sur le premier axe 8 par le dispositif de contrôle 15, comme il est expliqué dans la suite de la description.

Le foyer f étant montré centré par rapport à la fenêtre de sortie 10, il occupe une position théorique T, constituée par l'intersection entre l'axe géométrique 11 et le premier axe 8; la position de référence P, étant confondue avec cette position théorique T dans l'exemple non limitatif de la figure 1.

Le dispositif de contrôle 15 comporte une structure de support 16, contenant essentiellement un sténopé 18 et un premier et un second moyen détecteur 20, 21, contigus, sensibles au rayonnement X, sur lesquels le sténopé 18 est destiné à réaliser une image 1 du foyer f. Nous entendons par sténopé tout moyen comportant une ouverture permettant de réaliser l'image du foyer f, cette ouverture pouvant également avoir la forme d'une fente.

Les premier et second moyens détecteurs 20, 21 comportent chacun un plan d'entrée, respectivement 22, 23 disposés de manière symétrique par rapport à une ligne médiane 12 de séparation. Cette ligne médiane 12 étant perpendiculaire au plan de la figure 1, elle est visible sur cette dernière sous la forme d'un point, qui symbolise le centre d'une zone sur laquelle est réalisée l'image I.

La ligne médiane 12 ou centre de zone de formation d'image, détermine avec le sténopé 18 un axe de référence 24, dont la position par rapport à un axe de symétrie 14 de la structure 16 est définie de construction; l'axe de symétrie 14 et l'axe de référence 24 étant confondus dans l'exemple non limitatif décrit.

Le sténopé 18 est porté par l'intermédiaire d'un moyen de déplacement calibré, constitué dans l'exemple non limitatif décrit par une vis micrométrique 13 où "palmer" permettant de déplacer le sténopé 18 de part et d'autre de l'axe de référence 24, suivant un second axe 25 parallèle au premier axe 8. Le sténopé 18 est ainsi mobile dans l'un ou l'autre des sens montrés par la première et la seconde flèche 17, 19, la valeur de son déplacement étant connue au 1/100 de mm par exemple grâce à des graduations 7 que comporte d'une manière classique la vis micrométrique 13; un repère (non représenté) permettant de conserver le positionnement de l'axe de référence 24, par rapport à l'axe de symétrie 14.

Une extrémité 15 de la structure de support 16 comporte des moyens de centrage, formés dans l'exemple non limitatif décrit par une collerette 26 et de seconde face de référence 27; cette extrémité est fixée à la gaine 1 en appui sur les premières faces de référence 34 de la fenêtre de sortie 10 dans laquelle est engagée la collerette de centrage 26. Ceci permet d'assembler la gain 1 et le dispositif de contrôle 15 selon des positions relatives parfaitement définies et reproductibles, et permet ainsi que dans l'exemple de la figure 1, d'amener de construction l'axe de référence 24 à passer par la position théorique T du foyer f.

Le tube radiogène 2 étant mis en fonctionnement, le procédé selon l'invention consiste à réaliser, à l'aide du sténopé 18, une image 1 du foyer f sur les plans d'entrée 22, 23 des deux moyens détecteurs 20, 21, de manière à lier la position du foyer f le long du premier axe 8, à la répartition de l'image I sur chacune des plans d'entrée 22, 23.

Cette répartition de l'image 1 est égale sur chacun des plans d'entrée 22, 23 de part et d'autre de la ligne médiane 12, quand l'axe de référence 24, passant par cette ligne médiane et le sténopé 18, passe également par le foyer f.

L'intersection de l'axe de référence 24 avec le premier axe 8 détermine la position de référence Pᵣ, par rapport à laquelle s'effectue le contrôle de la position du foyer f. Compte tenu de l'application, la position de référence P, coïncide avec la position théorique T du foyer f.

Dans l'exemple non limitatif de la figure 1, l'axe géométrique 11 et l'axe de référence 24 sont confondus, mais cette condition n'est pas nécessaire, ces deux axes pouvant former entre eux un angle (non représenté), l'essentiel étant, pour le contrôle de position envisagé, que l'axe de référence 24 coupe le premier axe 8 à la position théorique T, c'est-à-dire en un même point que l'axe géométrique 11; ceci étant obtenu avec le dispositif de contrôle 15 selon l'invention, de construction, pour un repère donné des graduations 7 que comporte la vis micrométrique 13.

Les plans d'entrée 22, 23 comportent respectivement, de part et d'autre de la ligne médiane 12, une longueur L,, L₂, qui constituent une longueur utile de mesure L, sensiblement parallèle au second axe 25 le long duquel est mobile le sténopé 18; cette longueur utile de mesure constituant une première dimension de la zone précédemment mentionnée sur laquelle est réalisée l'image et dont une autre dimension, perpendiculaire au plan de la figure 1, n'est pas visible sur cette dernière. L'image 1 comporte, le long de la longueur utile de mesure L, une dimension 1 inférieure à cette longueur utile L. Il est à noter que quand l'image I est également répartie sur les deux plans d'entrée 22, 23, ces plans d'entrée sont chacun éclairés par l'image 1 du foyer f sur une distance I₁, I₂ inférieure à leur longueur L₁, L₂.

Chaque moyen détecteur 20, 21 délivre un signal de sortie S₁, S₂, dont une caractéristique, l'amplitude par exemple, est fonction de l'éclairement de son plan d'entrée 22, 23 par l'image I. Ainsi, en utilisant par exemple des moyens détecteurs 20, 21 de même sensibilité, ces derniers délivrent un signal de sortie S₁, S₂ de même amplitude quand l'image 1 est également répartie sur les deux plans d'entrée 22, 23.

Cette configuration est celle montrée par la figure 1 où, le foyer f étant centré par rapport à la fenêtre de sortie 10, sa position coïncide avec la position de référence Pᵣ, l'image 1 étant alors formée de manière égale sur les deux plans d'entrée 22, 23. Une comparaison des signaux de sortie S₁, S₂ permet d'obtenir un signal de différence SD de valeur nulle, qui indique que le foyer f est bien positionné.

En supposant que le foyer f occupe le long du premier axe 8, d'un côté ou de l'autre de la position de référence Pr, une position P₁, représentée sur la figure 1 par une ligne en traits pointillés, son image (non représentée) réalisée par le sténopé 18 est alors inégalement répartie sur les plans d'entrée 22, 23; dans ce cas, la distance I₁ selon laquelle est éclairé par l'image le premier plan 22 est inférieure à la distance 1₂ selon laquelle est éclairé le second plan d'entrée 23. Les signaux de sortie S₁, S₂ ont alors une amplitude différente, et leur comparaison permet d'obtenir le signal de différence SD ayant une valeur non nulle, qui peut constituer un signal de consigne et dont la polarité indique le sens du décentrage du foyer f.

La comparaison des signaux de sortie S₁, S_{z} peut s'effectuer de différentes manières, connues de l'homme du métier, comme par exemple dans l'exemple décrit où les signaux de sortie S₁, S₂ sont respectivement appliqués à l'entrée+et à l'entrée-d'un amplificateur différentiel 30; une sortie s de ce dernier délivrant le signal de différence SD précédemment mentionnée, qui peut être affiché sur un moyen d'affichage 31 classique.

En supposant que le foyer f soit à la position P₁, il suffit de déplacer le tube radiogène 2 parallèlement au premier axe 8 et dans le sens de la première flèche 17, jusqu'à obtenir une même amplitude (non nulle) des signaux de sortie S₁, S₂ et de ce fait, une valeur nulle du signal de différence SD, pour obtenir la concidence de position entre le foyer f et la position de référence PR, c'est-à-dire pour obtenir dans l'exemple décrit le centrage dudit foyer f par rapport à le fenêtre de sortie 10.

Il est a noter que le signal de différence SD constitue un signal de consigne utilisable pour asservir la position du foyer f, ce signal de différence SD ou signal de consigne pouvant être utilisé dans des configurations différentes de celles qui viennent d'être décrites, comme il sera expliqué dans une suite de la description.

Le contrôle de la position du foyer f peut également s'effectuer selon un axe (non représenté) différent du premier axe 8, perpendiculaire à ce dernier par exemple. Il suffit alors d'orienter la longueur utile de mesure L des plans d'entrée 22, 23 selon un axe (non représenté) correspondant au sens de déplacement attendu de l'image I; il est également possible d'utiliser un nombre de détecteurs 20, 21 supérieur à deux, de manière à contrôler simultanément la position du foyer le long du premier axe 8 et le long de cet axe différent.

Nous entendons par contrôle de la position du foyer f, aussi bien la vérification ou l'asservissement de cette position, que la mesure d'une différence de position Δf entre une position du foyer f telle que la position P₁ par exemple, et la position de référence PR le long du premier axe 8; cette différence de position Δf provenant soit d'un positionnement d'origine du foyer f soit d'un déplacement de ce dernier au cours du fonctionnement du tube radiogène 2.

Aussi, le procédé et le dispositif de contrôle 15 selon l'invention, permettent d'exprimer la différence de position Δf soit en fonction d'un déplacement du sténopé 18, soit par la valeur du signal de différence SD selon une relation linéaire.

A cet effet le procédé consiste en outre à disposer le sténopé 18 à une première distance Y connue de la position de référence P,, et à disposer les moyens détecteurs 20, 21 à une seconde distance Z connue du sténopé 18.

Si l'on déplace le sténopé 18 le long du second axe 25, dans le sens de la seconde flèche 19 par exemple, depuis une position P₂ montrée en traits pointillés jusqu'à une seconde position P₃, le signal de différence SD généré par l'amplificateur différentiel 30 accuse des variations (non représentées sur la figure 1) qui correspondent à la différence d'éclairement entre chaque plan d'entrée 22, 23 ou différence de répartition de l'image I sur ces plans d'entrée. Les première et seconde positions P₂, P₃ entre lesquelles est déplacé le sténopé 18, correspondent à des positions où ce dernier réalise une image (non représentée) du foyer f en dehors des plans d'entrée 22, 23; des troisième et quatrième positions P₄, P₅ correspondant à des positions entre lesquelles le sténopé 18 réalise l'image I simultanément sur les deux plans d'entrée.

La figure 2 montre une courbe 32 représentant des variations d'amplitude en volt du signal de différence SD en fonction du déplacement Δp du sténopé 18 le long du second axe 25, dans le sens 19, c'est-à-dire du premier moyen détecteur 20 vers le second moyen détecteur 21; ce déplacement Δp du sténopé 18 étant effectué grâce à la vis micrométrique 13 (montrée à la figure 1) qui permet de contrôler ce déplacement de manière très fine.

On observe dans une première zone Z₁ que la valeur V du signal de différence SD est d'abord égale à 0 puis croit vers un maximum positif +m avant de s'inverser à nouveau à partir d'une seconde zone Z₂; dans cette seconde zone Z₂, la valeur positive du signal de différence diminue selon pratiquement une droite, pour atteindre un maximum négatif -m à proximité d'une troisième zone Z₃ à partir de laquelle elle s'inverse à nouveau pour retourner à une valeur voisine de 0.

La zone 1 correspond à une formation de l'image du foyer f sur le pland d'entrée 22 du premier moyen détecteur 20, et sur lui seul. La seconde zone Z₂ correspond à un éclairement simultané du premier et du second moyen détecteur 20, 21. La troisième zone Z₃ correspond à l'éclairement du second moyen détecteur 21, et à lui seul.

La seconde zone Z₂ constitue la zone d'intérêt dans laquelle la variation du signal de différence SD est assimilable à une droite 33 passant par 0 en un point C, où l'éclairement du plan d'entrée 22 du premier moyen détecteur 20 est égal à l'éclairement du plan d'entrée 23 du second moyen détecteur 21; cette partie droite 33 de la courbe provenant notamment du fait qu'une augmentation d'une quantité donnée de l'éclairement de l'un des moyens détecteurs 20 ou 21, lié au déplacement de l'image I s'accompagne d'une dimunition, d'une même quantité de l'éclairement de l'autre moyen détecteur, en considérant que la répartition d'éclairement sur l'axe de déplacement 25 est une constante.

La valeur en volt du signal de sortie différentiel SD dans la partie droite 33 de la courbe 32, en fonction d'une position P telle que P₄, P5 (représentées sur la figure 1) du sténopé 18 est de la forme: SD=aP+b, où a est une première constante correspondant à la pente de la droite 33, et qui dépend de l'éclairement des moyens détecteurs 20, 21 et de leur efficacité, ainsi que du coefficient d'amplification de l'amplificateur différentiel 30; b étant une seconde constante qui dépend de considérations géométriques du dispositif de contrôle 15 de l'invention.

Cette pente ou première constante a, correspond au rapport de la variation de tension Δv₁ sur la variation de position Δp₁ ayant engendré cette variation de tension:

Cette détermination de la pente a constitue un étalonnage du dispositif de contrôle 15.

Il est à noter qu'une variation de l'intensité de l'émission du foyer f entraînant une variation globale d'éclairement des moyens détecteurs 20, 21, peut modifier la pente de la droite, mais que cette dernière passe toujours à 0 au même point C qui correspond à un égal éclairement de ces moyens détecteurs 20, 21.

Ainsi, à une position du sténopé 18 lue sur la vis micrométrique 13 graduée, correspond une réponse électrique en volt par une application linéaire, et par suite toute variation de position Δp du sténopé 18 s'exprimera par une variation Δv de la tension du signal de différence SD telle que:

La figure 3 est une construction géométrique qui permet d'illustrer la corrélation entre des déplacement Δf du foyer f et Δp du sténopé 18, qui engendrent un même déplacement Δl de l'image I.

Pour lier une variation de position Δf du foyer f le long du premier axe 8 à un déplacement Δp du sténopé 18 le long du second axe 25, provoquant un déplacement Δl de l'image I du foyer f, il faut, par rapport à ce déplacement Δp du sténopé 18, exprimer le déplacement Δf du foyer f qui provoquerait le même déplacement Δl de l'image I.

Sur la figure 3, l'axe de référence 24 passe par le foyer f confondu avec la position de référence Pᵣ, le sténopé 18 et, par l'image I de ce foyer f, laquelle image I est sur la figure 3 symbolisée par un point constituant son centre. Le sténopé 18 est disposé à une première distance Y connue du foyer f, en un point D, et les plans d'entrée 22, 23 sur lesquels est formée l'image I, sont disposés à une seconde distance Z connue du sténopé 18; un déplacement ΔP connu du sténopé 18 provoquant ainsi un déplacement Δl connu de l'image.

Un déplacement Δl de l'image, amenant cette dernière à occuper une position G peut être engendré soit, par un déplacement Δp du sténopé 18 amenant ce dernier à une position E, soit par un déplacement Δf du foyer f emenant ce dernier à une position B.

Les triangles formés d'une part par les points G, B, f et d'autre par les points G, D, E sont semblables, d'ou un déplacement Δf du foyer f est lié à un déplacement ΔP du sténopé 18 par la relation:

Il est à noter que cette partie du procédé de l'invention est également applicable si le premier et le second axe 8, 25 ne sont pas parallèles, comme il est représenté sur la figure 3 où une ligne en traits pointillés repéée 25a représente le second axe et forme avec le premier axe 8 un angle a; cet angle a, généralement faible dans la pratique, est pris en compte dans la relation 3 précédente qui devient:

Z et Y étant des distances connues imposées par construction, elles sont constantes, la seule inconnue de l'équation ci-dessus étant le déplacement ΔP du sténopé 18 qui peut être déterminé à l'aide de la vis micrométrique 13 précédemment citée. Dans cette configuration, il suffit de déplacer le sténopé 18 le long du second axe 25, jusqu'à obtenir une égale répartition de l'image 1 sur les deux plans d'entrée 22, 23, puis de mesurer le déplacement ΔP du sténopé 18, pour obtenir une mesure de la différence de position Δf par la relation qui précède.

Ainsi qu'il a déjà été expliqué, les déplacements Δf du foyer f peuvent s'exprimer par une relation linéaire en fonction de la tension de sortie V du signal de différence SD. Partant de la relation 2 précédemment mentionnée: Δv=a · Δp, on obtient: Le terme est une constante qui peut être représentée par le symbole A:

En reprenant la relation 4, cette dernière devient: Cette dernière relation indique qu'un déplacement Δf du foyer f provoque une variation de sortie Δv du signal de différence SD suivant une loi linéaire, et si l'on suit les variations de tension Δv du signal de différence SD, on obtient immédiatement le déplacement Δf correspondant, par une règle de trois si l'on connaît A.

Les première et seconde distances Y, Z étant connues par construction, l'expression A n contient qu'une inconnue, la première constante ou pente a. Comme il a été précédemment mentionné, la pente a est déterminée selon la première relation: grâce à un étalonnage qui consiste à déplacer le sténopé 18 d'une valeur connue, à l'aide de la vis micrométrique 13, et de mesurer la variation Δv₁ correspondante du signal de différence SD.

Dans cet étalonnage, les valeurs des déplacements Δp₁ du sténopé 18 sont de préférences grandes devant des déplacements possibles du foyer f durant cet étalonnage.

Le dispositif de contrôle 15 selon l'invention, tel que venant d'être décrit, constitue un appareil de grande sensibilité, apte à être utilisé en laboratoire, les déplacements Δf de foyer f qui peuvent être discernés étant de l'ordre du micromètre.

Dans cette première version de l'invention, la structure de support 16 comporte des moyens de centrage 26, 27 destinés à coopéer avec les faces de référence 34 de la fenêtre de sortie 10, de manière à référencer mécaniquement par rapport à cette dernière, le dispositif de contrôle 15; l'axe de référence 24 étant positionné de construction et passant par la position théorique T du foyer f.

Une autre version de l'invention consiste à référencer mécaniquement le dispositif de contrôle 15, par rapport à un élément d'une installation radiologique par rapport auquel doit s'effectuer le contrôle de la position du foyer f.

Le procédé de l'invention permet de contrôler la position du foyer du tube radiogène, durant le fonctionnement normal d'une installation radiologique; c'est-à-dire sans obturer la fenêtre de sortie 10. Comme il a été expliqué dans le preambule, la position du foyer peut avoir une importance primordiale pour la qualité de l'image, notamment dans le domaine de la tomodensitomètrie et particulièrement de la scanographie; des variations de position Δf de foyer f, pouvant provenir par exemple de jeux mécaniques ou de dilatations.

La figure 4 montre schématiquement une installation radiologique 40, représentée partiellement par des éléments essentiels à la compréhension de l'invention.

Dans cet exemple non limitatif, la gaine 1 est disposée d'une manière classique au-dessus d'un plan d'irradiation 41 constitué par un panneau porte-patient (représenté par une ligne en traits pointillés), sous lequel est disposé un moyen récepteur 42 de rayonnement X.

La gaine 1 est assemblée avec un dispositif limiteur de faisceau 43, et elle est supportée de manière classique par un rail 44, par l'intermédiaire d'un chariot motorisé 45. Le rail 44 est disposé parallèlement au premier axe 8 suivant lequel s'effectue le contrôle de la position du foyer f; la gain 1 étant ainsi capable d'un déplacement le long du rail 44 dans l'un ou l'autre des sens montrés par les troisième et quatrième flèches 46, 47.

Le tube radiogène 2 (non représenté sur la figure 4) est contenu dans la gain 1, et produit à partir du foyer f le faisceau de rayonnement X9. La projection du faisceau de rayonnement X9 détermine sur le plan d'irradiation 41 un champ d'irradiation inscrit dans des premières limites 48, à l'intérieur duquel existe un champ utile appelé champ utile radiologique, inscrit dans de secondes limites 49 et dans lequel les différences d'éclairement et de définition sont acceptables.

Aussi, il reste entre le première et secondes limites 48, 49 de ces deux faisceau, une zone utilisable pour la mise en oeuvre du procédé de l'invention, sans perturber le fonctionnement de l'installation radiologique. C'est dans cette zone qu'est disposé le dispositif de contrôle 15, dont la structure de support 16 est solidarisée au moyen récepteur 42 par des moyens de fixation classiques, tels que des longerons 81 par exemple. Dans l'exemple non limitatif décrit, la structure 16 est du type monobloc ainsi qu'il a été précédemment décrit, mais elle peut également être réalisée de manière à permettre un montage séparé du sténopé 18 et des moyens détecteurs 20, 21; l'essenteil étant dans cette version de l'invention qu'elle soit mécaniquement indépendante de la gain 1, mais dépendante du moyen de référence choisi, c'est à dire dans l'exemple décrit le moyen récepteur 42.

Le contrôle de la position du foyer f peut s'effectuer en liant un déplacement Δf à un déplacement Δp du sténopé 18 ainsi qu'il a déjà été expliqué, en appliquant la relation 3:

Il peut s'effectuer également en liant le déplacement Δf du foyer f à une variation du signal de différence SD selon la relation 4: un étalonnage préalable ayant permis de déterminer la pente a.

Mais il est à remarquer que la pente a peut avoir des valeurs différentes en fonction de l'intensité du rayonnement X produit, c'est-à-dire l'intensité de l'éclairement par l'image 1 du foyer f auquel sont soumis le premier et le second moyen détecteur 20, 21. En effet, en cours d'utilisation, un tube radiogène est soumis à différents régimes (tension d'accélération, débit électronique), l'intensité de l'éclairement des moyens détecteurs 20, 21 étant alors différente pour chaque régime, amenant par conséquent une variation de la pente de la droite qui constitue la pente d'étalonnage; cette pente étant d'autant plus forte que le régime de fonctionnement du tube radiogène est fort.

Selon une caractéristique particulièrement importante de l'invention précédemment précisée, toutes les droites engendrées par des régimes différents du fonctionnement du tube radiogène, passent par un même point C qui correspond à un éclairement égal de chaque moyen détecteur 20, 21 et l'on constate que ce point est indépendant du régime.

Cet aspect particulier est utilisé dans le procédé selon l'invention pour réaliser un asservissement de la position dans l'espace du foyer f.

Le procédé selon l'invention consiste alors, à orienter l'axe de référence 24 pour le faire passer par le foyer f, de manière à faire coïncider ce dernier avec la position de référence Pᵣ et, obtenir un éclairement égal sur chaque moyen détecteur 20, 21 et une valeur nulle du signal de différence SD généré par l'amplificateur différentiel 30.

Il suffit ensuite d'appliquer le signal de sortie différence SD à des moyens électroniques d'adaptation 50 classiques pour commander le déplacement du chariot motorisé 45 dès qu'une variation de position Δf du foyer f entraîne une variation du signal de différence SD. Le signal de différence SD constitue ainsi un signal d'erreur qui, selon qu'il est positif ou négatif commande le déplacement du chariot 45 le long du rail 44 dans l'un ou l'autre des sens montrés par les flèches 46, 47.

Dans ce cas, c'est la position de la gaine 1 que l'on modifie pour rétablir la position du foyer f, c'est-à-dire la position dans laquelle le foyer f coïncide avec la position de référence P,.

L'aspect particulier constitué par le fait que pour un éclairement égal sur chaque moyen détecteur 20, 21, correspond un point C indépendant du régime du fonctionnement du tube radiogène, ou le signal de différence SD est nul, est également utilisé dans le procédé selon l'invention pour réaliser une boucle d'asservissement permettant de déterminer des valeurs du déplacement Δf du foyer F.

La figure 5 montre le schéma de principe d'une boucle d'asservissement constituée dans le dispositif de contrôle 15 (représenté dans un cadre en traits pointillés), permettant la mise en oeuvre de cette dernière partie du procédé selon l'invention. Cette dernière partie du procédé est également applicable à une installation radiologique, non représentée sur la figure 5, où seul le foyer f est montré pour plus de clarté de la figure.

Cette partie du procédé consiste, pour une position initiale du foyer F, à faire coïncider ce dernier avec la position de référence Pᵣ en agissant sur la vis micrométrique 13 par exemple, afin de provoquer un déplacement du sténopé 18 et obtenir un éclairement égal sur chaque moyen détecteur 20,21, de manière que le signal de sortie SD délivré par l'amplificateur différentiel 30 soit nul; ce signal de différence SD étant appliqué à des moyens de commande 50 d'un moteur 51. Ce moteur 51 est couplé mécaniquement en rotation d'une part à la vis micrométrique 13 qu'il entraîne en rotation selon la sixième flèche 70 autour de l'axe de déplacement 25 du sténopé 18, et d'autre part à un moyen de recopie constitué dans l'exemple non limitatif décrit par un potentiomètre de recopie 52; ces couplages mécaniques étant effectués par des moyens traditionnels, symbolisés sur la figure 5 par une première et une seconde liaison 53, 54 en traits pointillés. Le potentiomètre de recopie 52 est alimenté sous une tension comprise entre -V et +V appliquée respectivement à ses première et seconde extrémités 56, 57; le curseur 58 de ce potentiomètre de recopie 52 étant relié à un moyen d'affichage 31 tel qu'un voltamètre par exemple, auquel il délivre une information V₃.

Dans cette configuration, si le foyer f se déplace pour occuper une position P1 par exemple, l'image du foyer F n'est plus répartie de manière égale sur les premier et second moyens détecteurs 20,21, et le signal de différence SD qui constitue un signal d'erreur passe d'une valeur nulle à une valeur négative ou positive suivant le sens, montré par la cinquième flèche 60, de ce déplacement Δf du foyer F. Cette valeur positive ou négative du signal de différence SD constitue un signal d'erreur servant à actionner le moteur 51, ce dernier entraînant le déplacement Ap du sténopé 18 dans le sens montré par la cinquième flèche 60. Cette commande du moteur 50 est poursuivie jusqu'au moment où le sténopé 18 atteind une position P₄ où il rétablit l'équilibre des éclairements des premier et second moyens détecteurs 20,21; cette position étant celle où l'axe de référence 24, déplacé par le mouvement du sténopé 18, passe par la position P₁ occupée par le foyer f.

Le moteur 51 ayant entraîné simultanément le déplacement Δp du sténopé 18 et, le déplacement du curseur 58 ainsi que montré par la huitième flèche 80, ce dernier détermine une variation ΔV₃ de l'information v₃ qu'il délivre au voltmètre 31; cettevariation Δv₃ étant positive ou négative selon le sens du déplacement du sténopé 18, et proportionnelle à ce déplacement.

Aussi la variation Δv₃ de l'information v₃ représente le déplacement Δp du sténopé 18, après un étalonnage par exemple par rapport aux graduations (non représentées sur la figure 5) de la vis micrométrique 13, et permet de déterminer la valeur du déplacement Δf du foyer f correspondant suivant la relation: où Y est lu première distance entre la position de référence Pᵣ et le sténopé 18, et Z est la seconde distance entre le sténopé 18 et les moyens détecteurs 20, 21.

## Revendications

1. Procédé de contrôle de la position du foyer d'un tube radiogène, dans lequel une image (I) duditfoyer (f) est réalisée à l'aide d'un sténopé (18) et permet d'effectuer ledit contrôle de position suivant au moins un premier axe (8) donné, ledit tube radiogène (2) étant contenu dans une gaine (1) et produisant un faisceau de rayonnement x(9) sortant de ladite gaine (1) par une fenêtre de sortie (10), caractérisé en ce qu'il consiste à centrer ledit sténopé (18) sur un axe de référence (24) coupant ledit premier axe (8) en un point constituant une position de référence (Pᵣ) par rapport à laquelle s'effectue ledit contrôle, puis à réaliser ladite image (I) sur les plans d'entrée (22, 23) d'au moins deux moyens détecteurs (20, 21), contigus, sensibles au rayonnement X; lesdits plans d'entrée (22, 23) constituant une longueur utile de mesure (L) et étant séparés par une ligne médiane (12) par laquelle passe ledit axe de référence (24) et de part et d'autre de laquelle est répartie ladite image (I), puis à comparer des signaux de sortie (S₁, S₂) générés par chacun desdits moyens détecteur (20, 21) en fonction de la répartition de ladite image (I), de manière à obtenir un signal de différence (SD) ayant une valeur nulle quand ledit foyer (f) occupe ladite position de référence (Pᵣ).

2. Procédé selon la revendication 1, caractérisé en ce qu'il consiste à monter ledit sténopé (18) et lesdits moyens détecteur (20, 21) dans une structure de support (16) de manière que ledit axe de référence (24) passant par ladite ligne médiane (12) et ledit sténopé (18), soit positionné de construction par rapport à une axe de symétrie (14) de ladite structure de support (16), puis à fixer ladite structure de support (16) contre la fenêtre de sortie (10) de ladite gaine (1) en utilisant des faces de références (34) dont est munie ladite fenêtre de sortie (10), afin que l'intersection entre ledit axe de référence (24) et ledit premier axe (8) réalise la position de référence (Pᵣ) en un point constituant une positon théorique (T) dudit foyer (f).

3. Procédé selon la revendication 2, caractérisé en ce qu'il consiste à déplacer ledit tube radiogène (2) par rapport à ladite gaine (1) parallèlement audit premier axe (8) jusqu'à obtenir un signal de différence (SD) de valeur nulle correspondant à une égale répartition de l'image (I) sur chacun des plans d'entrée (22, 23), et indiquant que la position dudit foyer (f) coïncide avec ladite position de référence (Pᵣ) et ladite position théorique (T).

4. Procédé selon l'une des revendications 1 ou 2, caractérisé en ce qu'il consiste à disposer ledit sténopé (18) à une première distance (Y) connue de ladite position de référence (Pᵣ), en montant ledit sténopé (18) mobile le long d'un second axe (25) par rapport audit axe de référence (24), puis à disposer lesdits plans d'entrée (22, 23) à une seconde distance (Z) connue duditsténopé (18), de manière qu'un déplacement (Δp) connu dudit sténopé (18) provoque un déplacement (Δl) connu de ladite image (I) sur lesdits plans d'entrée (22, 23) permettant de lier une différence de position (ΔF) du foyer (f) au déplacement (Δp) dudit sténopé (18).

5. Procédé selon la revendication 4, caractérisé en ce qu'il consiste, ledit second axe (25) étant parallèle au premier axe (8), à provoquer le déplacement (Δp) dudit sténopé (18) jusqu'à obtenir un signal de différence (SD) de valeur nulle, correspondant à une répartition égale de l'image (I) sur lesdits plans d'entrée (22, 23) puis à mesurer la valeur du déplacement (Δp) puis à déterminer la valeur de la différence de position (Δf) du foyer (f) par la relation suivante:

6. Procédé selon la revendication 4, caractérisé en ce qu'il consiste, ledit second axe (25) formant avec ledit premier axe (8) un angle (a) relativement faible, à provoquer le déplacement (Δp) dudit sténopé (18) jusqu'à obtenir un signal de différence (SD) ayant une valeur nulle correspondant à une égale répartition de l'image (I) sur lesdits plans d'entrée (22, 23) puis à mesurer la valeur du déplacement (Δp) dudit sténopé (18), puis à déterminer la valeur d'une différence de position (Δf) du foyer (f) selon la relation suivante:

7. Procédé selon la revendication 4, caractérisé en ce qu'il consiste en outre à déplacer ledit sténopé (18) afin de réaliser un étalonnage permettant de déterminer la pente (a) d'une droite (33) selon laquelle varie le signal de différence (SD), de manière à lier une variation (Δv) du signal de différence (SD) à une différence de position (Δf) du foyer (f) ayant engendré ladite variation (Av), par la relation suivante: où y est la première distance entre ledit sténopé (18) et la position de référence (Pᵣ), et Z est la seconde distance entre ledit sténopé (18) et lesdits plans d'entrée (22, 23).

8. Procédé selon la revendication 4, caractérisé en ce qu'il consiste en outre à orienter ledit axe de référence (24) pour faire coïncider ladite position de référence (Pᵣ) avec la position du foyer (f) de manière à obtenir un signal de différence (SD) de valeur nulle, puis à appliquer ledit signal de différence (SD) a un moyen moteur (51) simultanément couplé à un moyen de déplacement (13) dudit sténopé (18) et, à un moyen de recopie (52) délivrant un signal d'information (V₃), de manière qu'une différence de position (Δf) entre ledit foyer (f) et ladite position de référence (Pᵣ) entraîne une variation du signal de différence (SD) qui constitue un signal d'erreur de valeur non nulle appliqué au moyen moteur (51), lequel moyen moteur (51) provoque le déplacement (Δp) dudit sténopé (18) jusqu'au moment où ce dernier rétabli l'égalité de la répartition de l'image (I) sur les deux plans d'entrée (22, 23) correspondant à une valeur nulle du signal de différence (SD), puis à lire une variation (ΔV₃) du signal s'information (V₃) correspondant à la valeur du déplacement (Δp) du sténopé (18), plus enfin à déterminer la valeur de la différence de position (Δf) du foyer (f) suivant la relation:

9. Procédé selon l'une des revendications 1 ou 2, caractérisé en ce qu'il consiste à lier mécaniquement ledit sténopé (18) et lesdits moyens détecteur (20, 21) à un moyen de référence (42) mécaniquement indépendant de ladite gaine (1), puis à faire coïncider ladite position de référence (Pᵣ) avec la position du foyer (f) de manière à obtenir une répartition égale de ladite image (I) sur les plans d'entrée (22, 23) correspondant à une valeur nulle du signal de différence (SD), puis à appliquer ledit signal de différence (SD) à un chariot motorisé (45) supportant ladite gaine (1) et déplaçable parallèlement audit premier axe (8), de manière qu'un déplacement (Δf) du foyer (f) entraîne le déplacement de ladite gaine (1) et ramène le foyer (f) à sa position initiale où il coïncide avec la position de référence (Pᵣ).

10. Dispositif de contrôle mettant en oeuvre le procédé selon l'une des revendications 1 à 9, destiné à contrôler, suivant au moins une premier axe (8) donné, la position du foyer (f) d'un tube radiogène (2) contenu dans une gaine (1) et produisant un faisceau de rayons X(9) sortant de ladite gaine (1) par une fenêtre de sortie (10), comportant une structure de support (16), un sténopé (18) destiné à réaliser une image (I) dudit foyer (f), caractérisé en ce qu'il comporte en outre au moins deux moyens détecteurs (20, 21), contigus, sensibles au rayonnement X et comportant chacun un plan d'entrée (22, 23), lesdits plans d'entrée (22, 23) constituant une longueur utile de mesure (L) et étant séparés par une ligne médiane (12) de part et d'autre de laquelle est répartie ladite image (1), et en ce qu'il comporte des moyens de comparaison (30) permettant de comparer des signaux de sortie (S1, S2) délivrés par lesdits moyens détecteurs (20, 21) en fonction de la répartition de l'image (I) sur les plan d'entrée (22,23), de manière à lier la position dudit foyer (f) à la valeur d'un signal de différence (SD) correspondant à ladite répartition de l'image (I)..

11. Dispositif de contrôle selon la revendication 10, caractérisé en ce que les moyens de comparaison (30) sont constitués par un amplificateur différentiel.

12. Dispositif de contrôle selon l'une des revendications 10 ou 11, caractérisé en ce qu'il comporte un axe de référence (24) passant par ledit sténopé (18) et par ladite ligne médiane (12), et intersectant ledit premier (8) en un point constituant une position de référence (Pr).

13. Dispositif de contrôle selon la revendication précédente, caractérisé en ce que ledit sténopé (18) et lesdits moyens détecteurs (20, 21) sont montés dans ladite structure de support (16), ladite structure de support (16) comportant un axe de symétrie (14) par rapport auquel ledit axe de référence (25) est positionné de construction.

14. Dispositif de contrôle selon la revendication précédente, caractérisé en ce que ladite structure de support (16) comporte des moyens de centrage (26, 27), coopérant avec des faces de référence (34) de ladite fenêtre de sortie (10) pour fixer ledit dispositif de contrôle (15) à ladite gaine (1), de manière à réaliser de construction ladite position de référence (Pr) en un point constituant une position théorique (T) dudit foyer (f).

15. Dispositif de contrôle selon l'une des revendications précédentes, caractérisé en ce qu'il comporte en outre un moyen de déplacement calibré (13), permettant de déplacer ledit sténopé (18) selon un second axe (25) et engendrer en déplacement (ΔI) de l'image (I) le long de ladite longueur utile de mesure (L), en fonction du déplacement (ΔP) dudit sténopé (18).

16. Dispositif de contrôle selon la revendication précédentes, caractérisé en ce que le second axe (25) est parallèle au premier axe (8).

17. Dispositif de contrôle selon la revendication 15, caractérisé en ce que ledit moyen de déplacement calibré (13) est une vis micrométrique.

18. Dispositif de contrôle selon les revendications 12 et 15, caractérisé en ce que ledit sténopé (18) est disposé à une première distance (Y) connue de ladite position de référence (Pr) et que lesdits moyens détecteurs (20, 21) sont disposés à une seconde distance (Z) connue dudit sténopé (18), de manière à déterminer une différence de position (Δf) entre le foyer (f) et ladite position de référence (Pr) par la relation suivante:

19. Dispositif de contrôle selon la revendication 15, caractérisé en ce que le signal de différence (SD) correspond à une courbe (32), ayant une partie droite (33) correspondant à une répartition égale de ladite image (I) sur lesdits plans d'entrée (22, 23), et permettant de lier linéaire- ment une différence de position (Δf) entre le foyer (f) et ladite position de référence (Pr) à une variation (ΔV) dudit signal de différence (SD) par la relation suivante: où a représente la pente de ladite droite 33; Y représente une première distance entre ledit sténopé (18) et ladite position de référence (Pr); Z représente une seconde distance entre lesdits moyens détecteurs (20, 21) et ledit sténopé (18).

20. Dispositif de contrôle selon la revendication 10, caractérisé en ce que ladite structure de support (16) comporte en outre des moyens de fixations (81) permettant de la solidariser à un moyen de référence (42) d'une installation radiologique (40).

21. Dispositif de contrôle selon la revendication 18, caractérisé en ce qu'il comporte en outre un moyen moteur (51), mécaniquement couplé audit moyen de déplacement (13) et à un moyen de recopie (52) délivrant une information (V3), ledit signal de référence (SD) étant appliqué audit moyen moteur (51), de manière qu'une différence de position (Δf) dudit foyer entraîne simultanément un déplacement (Δp) dudit sténopé (18) et, une variation (Δv₃) de ladite information (v₃) proportionnelle audit déplacement (Δp) de sténopé (18), afin de déterminer ladite différence de position (Δf) du foyer (f) par la relation suivante:

22. Dispositif selon la revendication précédente, caractérisé en ce que ledit moyen de recopie (52) est une potentiomètre de recopie.

## Patentansprüche

1. Verfahren zur Kontrolle der Position des Brennflecks einer Röntgenröhre, worin eine Abbildung (I) des Brennflecks (F) mittels einer Lochblende (18) erzeugt wird und es ermöglicht, diese Positionskontrolle entlang wenigstens einer ersten gegebenen Achse (8) durchzuführen, wobei die Röntgenröhre (2) in einer Hülle (1) enthalten ist und ein Röntgenstrahlungsbündel (9) erzeugt, welches aus der Hülle (1) durch ein Austrittsfenster (10) austritt, dadurch gekennzeichnet, daß es darin besteht, die genannte Lochblende (18) auf eine Referenzachse (24) zu entrieren, welche die genannte erste Achse (8) in einem Punkt schneidet, welcher eine Referenzposition (Pᵣ) darstellt, bezüglich welcher die genannte Kontrolle stattfindet, und abschließend die genannte Abbildung (I) auf den Eintrittsebenen (22, 23) von wenigstens zwei aneinander angrenzenden röntgenstrahlungsempfindlichen Detektormitteln (20, 21) zu erzeugen; wobei die Eintrittsebenen (22, 23) eine nutzbare Meßlänge (L) bilden und durch eine Mittellinie (12) getrennt sind, durch welche die genannte Referenzachse (24) verläuft und auf deren beiden Seiten die genannten Abbildung (I) verteilt ist, und weiterhin Ausgangssignale (S₁, S₂), die durch jedes dieser Detektormittel (20, 21) in Abhängigkeit von der Verteilung der genannten Abbildung (I) erzeugt werden, zu vergleichen, um ein Differenzsignal (SD) zu erhalten, dessen Wert verschwindet, wenn der genannte Brennfleck (f) die genannte Referenzposition (Pᵣ) einnimmt.

2. Verfahren nach Anspruch 1, dadurch gekennzeichnet, daß die Lochblende (18) und die Detektormittel (20, 21) in einer Halterungsstruktur (16) in solcher Weise angebracht werden, daß die Referenzachse (24), welche durch die Mittellinie (12) und die Lochblende (18) verläuft, konstruktionsmäßig in bezug auf eine Symmetrieachse (14) der Halterungsstruktur (16) positioniert ist, sowie diese Halterungsstruktur (16) gegen das Austrittsfenster (10) der Hülle (1) zu befestigen, indem Referenzflächen (34) verwendet werden, mit welchen das genannten Austrittsfenster (10) versehen ist, so daß der Schnittpunkt zwischen der Referenzachse (24) und der genannten ersten Achse (8) die Referenzposition (Pᵣ) an einem Punkt verwirklicht, welcher eine theoretische Position (T) des Brennflecks (f) darstellt.

3. Verfahren nach Anspruch 2, dadurch gekennzeichnet, daß es darin besteht, die genannte Röntgenröhre (2) bezüglich der genannten Hülle (1) parallel zu der ersten Achse (8) zu bewegen, bis ein Differenzsignal (SD) der Größe Null entsprechend einer gleichmäßigen Verteilung der Abbildung (I) über jede der Eintrittsebenen (22, 23) erhalten wird, das anzeigt, daß die Position des Brennflecks (f) mit der genannten Referenzposition (Pᵣ) und der theoretischen Position (T) übereinstimmt.

4. Verfahren nach Anspruch 1 oder 2, dadurch gekennzeichnet, daß es darin besteht, die genannte Lochblende (18) in einem ersten bekannten Abstand (Y) von der Referenzposition (Pᵣ) anzuordnen, indem die Lochblende (18) entlang einer zweiten Achse (25) bezüglich der Referenzachse (24) beweglich angebracht wird, und weiterhin die Eintrittsebenen (22, 23) in einen zweiten bekannten Abstand (Z) von der Lochblende (18) gebracht werden, so daß eine bekannte Bewegung (Δp) der Lochblende (18) eine bekannte Bewegung (ΔI) der Abbildung (I) auf den Eintrittsebenen (22, 23) hervorruft, wodurch es ermöglicht wird, eine Positionsdifferenz (ΔF) des Brennflecks (f) mit der Bewegung (Δp) der Lochblende (18) zu verknüpfen.

5. Verfahren nach Anspruch 4, dadurch gekennzeichnet, daß es darin besteht, bei zur ersten Achse (8) paralleler zweiter Achse (25) die Bewegung (Δp) der Lochblende (18) hervorzurufen, bis ein Differenzsignal (SD) von verschwindender Größe erhalten wird, entsprechend einer gleichmäßigen Verteilung der Abbildung (I) auf den Eintrittsebenen (22, 23), und anschließend den Wert der Bewegung (Δp) zu messen und den Wert der Positionsdifferenz (Δf) des Brennflecks (f) aus folgender Beziehung zu bestimmen:

6. Verfahren nach Anspruch 4, dadurch gekennzeichnet, daß es darin besteht, für eine zweite Achse (25), die mit der ersten Achse (8) einen relativ kleinen Winkel (a) bildet, die Bewegung (Δp) der Lochblende (18) hervorzurufen, bis ein Differenzsignal (SD) von verschwindender Größe erhalten wird, entsprechend einer gleichmäßigen Verteilung der Abbildung (I) auf den Eintrittsebenen (22, 23), und anschließend den Wert der Bewegung (Δp) der Lochblende (18) zu messen und den Wert einer Positionsdifferenz (Δf) des Brennflecks (f) aus folgender Beziehung zu bestimmen:

7. Verfahren nach Anspruch 4, dadurch gekennzeichnet, daß es weiterhin darin besteht, die Lockblende (18) zu verschieben, um eine Eichung durchzuführen, die es gestattet, die Steilheit (a) einer Geraden (33) zu bestimmen, gemäß welcher sich das Differenzsignal (SD) ändert, so daß eine Änderung (Δv) des Differenzsignals (SD) mit einer Positionsdifferenz (Δf) des Brennflecks (f), welche diese Änderung (Δv) erzeugt hat, durch folgende Beziehung verknüpft wird: worin y die erste Entfernung zwischen der Lochblende (18) und der Referenzposition (Pᵣ) und Z die zweite Entfernung zwischen der Lochblende (18) und den Eintrittsebenen (22, 23) ist.

8. Verfahren nach Anspruch 4, dadurch gekennzeichnet, daß es weiterhin darin besteht, die Referenzachse (24) zu orientieren, so daß die Referenzposition (Pᵣ) mit der Position des Brennflecks (f) zusammenfällt, so daß ein Differenzsignal (SD) von verschwindender Größe erhalten wird, ferner das Differenzsignal (SD) an ein Antriebsmittel (51) anzulegen, das zugleich an ein Mittel (13) zur Bewegung der Lochblende (18) und an ein Nachbildungsmittel (52), welches ein Informationssignal (V₃) abgibt, angekoppelt ist, so daß eine Positionsdifferenz (Af) zwischen dem Brennfleck (f) und der Referenzposition (Pᵣ) eine Änderung des Differenzsignals (SD) hervorruft, die ein Fehlersignal von nicht verschwindender Größe bildet, welches an das Antriebsmittel (51) angelegt ist, wobei dieses Antriebsmittel (51) die Bewegung (Ap) der Lockblende (18) bis zu dem Zeitpunkt hervorruft, zu welchem letztere die Gleichförmigkeit der Verteilung der Abbildung (I) auf den beiden Eintrittsebenen (22, 23) wieder hergestellt hat, entsprechend einem verschwindenden Wert des Differenzsignals (SD), ferner eine Änderung (AV₃) des Informationssignals (V₃) abzulesen, welche dem Wert der Verschiebung (Δp) der Lochblende (18) entspricht, und schließlich den Wert der Differenz der Position (Δf) des Brennflecks (f) aus folgender Beziehung zu bestimmen:

9. Verfahren nach Anspruch 1 oder 2, dadurch gekennzeichnet, daß es darin besteht, die Lochblende (18) und die Detektormittel (20, 21) mechanisch mit einem Referenzmittel (42) zu verknüpfen, welches mechanisch unahbängig von der Hülle (1) ist, ferner die Referenzposition (P,) in Übereinstimmung mit der Position des Bennflecks (f) zu bringen, so daß eine gleichmäßige Verteilung der Abbildung (I) auf den Eintrittsebenen (22, 23) erhalten wird, entsprechend einer verschwindenden Größe des Differenzsignals (SD), ferner das Differenzsignal (SD) an einen angetriebenen Wagen (45) anzulege, welcher die Hülle (1) trägt und parallel zu der ersten Achse (8) bewegbar ist, so daß eine Verschiebung (Δf) des Brennflecks (f) die Verschiebung der Hülle (1) nach sich zieht und den Brennfleck (f) an seine Anfangsposition zurückführt, in welcher er mit der Referenzposition (Pᵣ) übereinstimmt.

10. Kontrollvorrichtung zur Durchführung des Verfahrens nach einem der Ansprüche 1 bis 9, zur Kontrolle der Position des Brennflecks (f) einer in einer Hülle (1) enthaltenen Röntgenröhre (2) entlang wenigstens einer ersten gegebenen Achse (8), wobei die Röntgenröhre ein Röntgenstrahlungsbündel (9) erzeugt, das aus der Hülle (1) durch ein Austrittsfenster (10) austritt, mit einer Halterungsstruktur (16), einer Lochblende (18) zur Erzeugung einer Abbildung (I) des Brennflecks (f), dadurch gekennzeichnet, daß sie ferner wenigstens zwei Detektormittel (20, 21) enthält, die aneinander angrenzen und röntgenstrahlungsempfindlich sind sowie jeweils eine Eintrittsebene (22, 23) aufweisen, wobei diese Eintrittsebenen (22, 23) eine nutzbare Meßlänge (L) bilden und durch eine Mittellinie (12) getrennt sind, beiderseits welcher die Abbildung (I) verteilt ist, und daß die Komparatormittel (30) enthält, die es ermöglichen Ausgangssignale (S1, S2) zu vergleichen, welche durch die Detektormittel (20, 21 ) in Abhängigkeit von der Verteilung des Bildes (I) auf den Eintrittsebenen (22, 23) abgegeben werden, so daß die Position des Brennflecks (f) mit der Größe eines Differenzsignals (SD), das der Verteilung der Abbildung (I) entspricht, verknüpft ist.

11. Kontrollvorrichtung nach Anspruch 10, dadurch gekennzeichnet, daß die Komparatormittel (30) durch einen Differenzverstärker gebildet sind.

12. Kontrollvorrichtung nach Anspruch 10 oder 11, dadurch gekennzeichnet, daß sie eine Referenzachse (24) aufweist, die durch die Lochblende

(18) und durch die Mittellinie (12) verläuft sowie die erste Achse (8) in einem Punkt schneidet, der eine Referenzposition (Pr) bildet.

13. Kontrollvorrichtung nach dem vorstehenden Anspruch, dadurch gekennzeichnet, daß die Lochblende (18) und die Detektormittel (20, 21) in der Halterungsstruktur (16) angebracht sind, wobei diese Halterungsstruktur (16) eine Symmetrieachse (14) aufweist, bezüglich welcher die Referenzachse (24) konstruktionsmäßig positioniert ist.

14. Kontrollvorrichtung nach dem vorstehenden Anspruch, dadurch gekennzeichnet, daß die Halterungsstruktur (16) Zentriermittel (26, 27) umfaßt, die mit Referenzflächen (34) des Austrittsfensters (10) zusammenwirken, um die Kontrollvorrichtung (15) an der Hülle (1) zu befestigen, so daß die Referenzposition (Pr) konstruktionsmäßig an einem Punkt verwirklicht wird, welcher eine theoretische Position (T) des Brennflecks (f) bildet.

15. Kontrollvorrichtung nach einem der vorstehenden Ansprüche, dadurch gekennzeichnet, daß sie ferner ein Mittel zur kalibrierten Verschiebung (13) umfaßt, durch welches die Lochblende (18) entlang einer zweiten Achse (25) verschoben werden kann und eine Verschiebung (ΔI) der Abbildung (I) entlang der genannten nutzbaren meßlänge (L) in Abhängigkeit von der Verschiebung (Δp) der Lochblende (18) erzeugt werden kann.

16. Kontrollvorrichtung nach dem vorstehenden Anspruch, dadurch gekennzeichnet, daß die zweite Achse (25) zur ersten Achse (8) parallel ist.

17. Kontrollvorrichtung nach Anspruch 15, dadurch gekennzeichnet, daß das Mittel zur kalibrierten Verschiebung (13) eine Mikrometerschraube ist.

18. Kontrollvorrichtung nach den Ansprüchen 12 und 15, dadurch gekennzeichnet, daß die Lochblende (18) in einer ersten bekannten Entfernung (Y) von. der Referenzposition (Pr) liegt und die Detektormittel (20, 21) in einer zweiten bekannten Entfernung (Z) von der Lochblende (18) liegen, so daß eine Positionsdifferenz (Af) zwischen dem Brennfleck (f) und der Referenzposition (Pr) durch folgende Beziehung bestimmt wird:

19. Kontrollvorrichtung nach Anspruch 15, dadurch gekennzeichnet, daß das Differenzsignal (SD) einer Kurve (32) entspricht, die einen geraden Teil (33) aufweist, welcher einer gleichmäßigen Verteilung der Abbildung (I) über die Eintrittsebenen (22, 23) entspricht, und es ermöglicht, eine lineare Verknüpfung einer Positionsdifferenz (Δf) zwischen dem Brennfleck (f) und der Referenzposition (Pr) mit einer Änderung (ΔV) des Referenzsignals (SD) über folgende Beziehung herzustellen: worin a die Steigung der genannten Geraden 33 darstellt, Y eine erste Entfernung zwischen der Lochblende (18) und der Referenzposition (Pr) und Z eine zweite Entfernung zwischen den Detektormitteln (20, 21) und der Lochblende (18) darstellt.

20. Kontrollvorrichtung nach Anspruch 10, dadurch gekennzeichnet, daß die Halterungsstruktur (16) ferner Befestigungsmittel (81) aufweist, die es gestatten, sie fest mit einem Referenzmittel (42) einer Radiologieanlage (40) zu verbinden.

21. Kontrollvorrichtung nach Anspruch 18, dadurch gekennzeichnet, daß sie ferner ein Antriebsmittel (51) aufweist, das mechanisch an die Bewegungsmittel (13) und an ein Nachbildungsmittel (52) angekoppelt ist, welches eine Information (V3) abgibt, wobei das Referenzsignal (SD) an das Antriebsmittel (51) angelegt ist, so daß eine Positionsdifferenz (Δf) des Brennflecks gleichzeitig eine Verschiebung (Δp) der Lochblende (18) und eine Änderung (Δv₃) der genannten Information (v₃) hervorruft, welche proportional zu der Verschiebung (Δp) der Lochblende (18) ist, um die genannte Positionsdifferenz (Δf) des Brennflecks (f) über folgende Beziehung zu bestimmen:

22. Vorrichtung nach dem vorstehenden Anspruch, dadurch gekennzeichnet, daß das Nachbildungsmittel (52) ein Nachbildungspotentiometer ist.

## Claims

1. A method of checking the position of the focus of a ray-producing tube, wherein an image (I) of the said focus (f) is produced with the aid of a pinhole (18) with the possibility of effecting the said check on the position along at least one first given axis (8), the said ray-producing tube (2) being contained in a sheath (1) and producing an x-ray beam (9) emerging from the said sheath (1) through an exit window (10), characterized in that the method comprises centering the said pinhole (18) on a reference axis (24) intersecting the said first axis (8) at a point constituting a reference position (P,) in relation to which the said check is performed, then producing the said image (I) on the entry planes (22 and 23) of at least two contiguous detecting means (20 and 21) sensitive to x-rays, the said entry planes (22 and 23) constituting a suitable measurement length (L) and being separated by a median line (12) through which the said reference axis (24) passes on both sides of which the said image (I) is distributed, then comparing the exit signals (S₁ and S₂) generated by each of the said detector means (20 and 21) as a function of the distribution of the said image (I) in such a manner as to obtain a difference signal (SD) having a value of zero when the said focus (f) occupies the reference position (Pᵣ).

2. The method as claimed in claim 1, characterized in that it comprises mounting the said pinhole (18) and the said detector means (20 and 31) in a support structure (16) in such a manner that the said reference axis (24) passing along the said median line (12) and the said pinhole (18) are positioned as a construction line in relation to axis (14) of symmetry of the said support structure (16), then securing the support structure (16) against the exit window (10) of the said sheath (1) utilizing the reference faces (34) provided on the said exit window (10) so that the intersection between the said reference axis (24) and the said first axis (8) define the reference position (Pᵣ) at a point constituting a theoretical position (T) of the said focus (f).

3. The method as claimed in claim 2, characterized in that it comprises displacing the said ray-producing tube (2) in relation to the said sheath (1) in parallelism to the said first axis (8) until a difference signal (SD) with a value of zero is produced corresponding to an equal distribution of the image (I) on each of the entry planes (22 and 23) and indicating that the position of the said focus (f) coincides with the said reference position (P,) and the said theoretical position (T).

4. The method as claimed in claim 1 or claim 2 characterized in that it comprises disposing the said pinhole (18) at a first known distance (Y) from the said reference position (Pᵣ), mounting the said pinhole (18) so as to be able to move along a second axis (25) in relation to the said reference axis (24) then disposing the said entry planes (22 and 23) at a second known distance (Z) from the said pinhole (18) in such a manner that a known displacement (Δp) of the said pinhole (18) causes a known displacement (ΔI) of the said image (I) on the said entry planes (22 and 23) making it possible to link a difference (ΔF) in the position of the focus (f) with the displacement (Δp) of the said pinhole (18).

5. The method as claimed in claim 4, characterized in that, the said second axis (25) being parallel to the first axis (8), the method comprises causing the displacement (Δp) of the said pinhole (18) until a difference signal (SD) is produced with a zero value, corresponding to an equal distribution of the image (I) on the said entry planes (22 and 23), then measuring the value of the displacement (Ap), then ascertaining the value of the difference of the position (Δf) of the focus (f) in accordance with the following formula:

6. The method as claimed in claim 4, characterized in that, the said second axis (25) forming a relatively small angle (a) with the said first axis (8), the method comprises causing the displacement (Δp) of the said pinhole (18) until a difference signal (SD) is produced having a value of zero corresponding to an equal distribution of the image (I) on the entry planes (22 and 23), then measuring the value of the displacement (Δp) of the said pinhole (18), and then ascertaining the value of a difference in position (Δf) of the focus (f) using the following formula:

7. The method as claimed in claim 4, characterized in that it furthermore comprises displacing the said pinhole (18) in order to effect a calibration making it possible to ascertain the slope (a) of a straight line (33) along which the difference signal (SD) varies in such a manner as to link a variation (Δv) of the difference signal (SD) with a position difference (Δf) of the focus (f) having caused the said variation (Av) using the following formula: wherein Y is the first distance between the said pinhole (18) and the reference position (Pᵣ) and Z is the second distance between the said pinhole (18) and the said entry planes (22 and 23).

8. The method as claimed in claim 4, characterized in that it furthermore comprises orientating the said reference axis (24) in order to cause coincidence between the said reference position (Pᵣ) and the position of the focus (f) in such a manner as to a obtain a difference signal (SD) with a zero value, then applying the said difference signal (SD) to a motor means (51) simultaneously coupled with a displacing means (13) for the said pinhole (18) and to a duplicating means (52) supplying an information signal (v₃) in such a manner that a position difference (Δf) between the said focus (f) and the said reference position (Pᵣ) leads to a variation in the difference signal (SD) which constitutes an error signal with a value not equal to zero applied to the motor means (51), which motor means (51) causes the displacement (Δp) of the said pinhole (18) until the time at which the latter restores equality of the distribution of the image (I) on the two entry planes (22 and 23) corresponding to a zero value of the difference signal (SD), then reading a variation (ΔV₃) of the information signal (V₃) corresponding to the value of the displacement of the pinhole (18) and lastly ascertaining the value of the difference in position (Δf) of the focus (f) using the following formula: 9. The method as claimed in claim 1 or claim 2, characterized in that it comprises mechanically linking the said pinhole (18) and the said detector means (20 and 21) to a reference means (42) mechanically independent of the said sheath (1), then causing coincidence between the said reference position (P,) and the position of the focus (f) in such a manner as to obtain an equal distribution of the said image (I) on the planes of entry (22 and 23) corresponding to a zero value of the difference signal (SD), applying the said difference signal (SD) to a motor-driven carriage (45) carrying the said sheath (1) and able to be shifted in parallelism to the said first axis (8) in such a manner that the displacement (Δf) of the focus (f) causes the displacement of the said sheath (1) and returns the focus (f) to its initial position where it coincides with the reference position (Pᵣ).

10. A checking device for performing the method as claimed in any one of the claims 1 through 9 designed to check, along at least one first given axis (8), the position of the focus (f) of the ray-producing tube (2) contained in a sheath (1) and producing a beam of x-rays (9) emerging from the said sheath (1) through an exit window (10), comprising a support structure (16), a pinhole (18) adapted to produce an image (I) of the said focus (f), characterized in that it furthermore comprises at least two contiguous detector means (20 and 21) sensitive to x-rays and each comprising an entry plane (22 and 23), the said entry planes (22 and 23) constituting a suitable measuring length (L) and being separated by a median line (12) on the two sides of which the said image (I) is distributed, and in that it comprises comparison means (30) making it possible to compare the emerging signals (S1 and S2) supplied by the said detector means (20 and 21) as a function of the distribution of the image (I) on the two entry planes (22 and 23) in such a manner as to link the position of the said focus (f) with the value of a difference signal (SD) corresponding to the said distribution of the image (I).

11. The checking device as claimed in claim 10, characterized in that the comparison means (30) are constituted by a differential amplifier.

12. The checking device as claimed in any one of the claims 10 and 11, characterized in that it comprises a reference axis (24) extending through the said pinhole (18) and on the said median line (12) and intersecting the said first axis (8) at a point constituting a reference position (Pr):

13. The checking device as claimed in the preceding claim, characterized in that the said pinhole (18) and the said detector means (20 and 21) are mounted in the said support structure (16), the said support structure (16) having an axis of symmetry (14) with reference to which the said reference axis (24). is positioned as a construction line.

14. The checking device as claimed in the preceding claim, characterized in that the said support structure (16) comprises centering means (26 and 27) cooperating with the reference faces (34) of these said exit windows (10) in order to locate the said checking device (15) on the said sheath (i) in such a manner as to form said reference position (Pr) as a construction point at a point constituting a theoretical position (T) of the said focus (f).

15. The checking device as claimed in any one of the preceding claims, characterized in that it comprises additionally a calibrated displacement means (13) making it possible to displace the said pinhole (18) along a second axis (25) and cause the displacement (ΔI) of the image (I) along the suitable measurement length (L) as a function of the displacement (Δp) of the said pinhole (18).

16. The checking device as claimed in the preceding claim, characterized in that the second axis (25) is parallel to the first axis (8).

17. The checking device as claimed in claim 15, characterized in that the said calibrated displacement means (13) is a micrometric screw.

18. The checking device as claimed in claims 12 and 15, characterized in that the said pinhole (18) is disposed at a first known distance (Y) from the reference position (Pr) and in that the detector means (20 and 21) are disposed at a second known distance (X) from the said pinhole (18) in such a manner as to ascertain a difference (Af) in position between the focus (f) and the said reference position (Pr) using the following formula:

19. The checking device as claimed in claim 15, characterized in that the difference signal (SD) corresponds to a curve (32) having straight part (33) corresponding to an equal distribution of the said image (I) on the said entry planes (22 and 23) and making a linear linkage of a difference (Δf) in position between the focus (f) and the said reference position (Pr) with a variation (ΔV) of the said difference signal (SD) using the following formula: wherein a represents the slope of the said straight line 33, Y represents a first distance between the said pinhole (18) and the said reference position (Pr); Z represents a second distance between the said detector means (20 and 21) and the said pinhole (18).

20. The checking device as claimed in claim 10, characterized in that the said support structure (16) additionally comprises locating means (81) making it possible to lock the support structure (16) onto a reference means (42) of radiological equipment (40).

21. The checking means as claimed in claim 18, characterized in that it further comprises a motor means (51) mechanically coupled with the said displacing means (13) and with a duplicating means (52) supplying information (V3), the said reference signal (SD) being applied to the said motor means (51) in such a manner that a difference (Δf) in position of the said focus simultaneously causes a displacement (Δp) of the said pinhole (18) and a variation (Δv₃) of the said information (v₃) proportional to the said displacement (Δp) of the pinhole (18) in order to ascertain the said difference (Δf) of the position of the focus (f) using the following formula:

22. The device as claimed in the preceding claim characterized in that the said duplicating means (52) is a duplicating potentiometer.
